# FASCICULE DE BREVET EUROPEEN

(11) **EP 0 811 305 B1**
(45) Date de publication et mention de la délivrance du brevet: **02.12.1998**
(21) Numéro de dépôt: 96904166.4
(22) Date de dépôt: 21.02.1996
(51) Int. Cl.: H05B 41/232

(54) **DISPOSITIF D'AIDE A L'ALLUMAGE ET REGULATION POUR TUBES FLUORESCENTS**
STEUERUNGS- UND ZÜNDUNGSHILFEANORDNUNG FÜR LEUCHSTOFFLAMPEN
FLUORESCENT TUBE CONTROL AND STARTING AID DEVICE

(30) Priorité: 23.02.1995 FR 9502445
(43) Date de publication de la demande: 10.12.1997
(73) Titulaire: FERRERO, Alexandre, F-06340 La Trinité (FR)
(72) Inventeur: FERRERO, Alexandre, F-06340 La Trinité (FR)
(74) Mandataire: Hautier, Jean-Louis
(86) Numéro de dépôt international: FR9600271
(87) Numéro de publication internationale: WO9626628

(56) Documents cités:
- WO-A-93/04478
- US-A- 4 092 562
- PATENT ABSTRACTS OF JAPAN vol. 17, no. 398 (E-1403), 26 Juillet 1993 & JP,A,05 074587 (TOSHIBA), 26 Mars 1993,

## Description

La présente invention concerne un dispositif d'éclairage électrique comportant un tube contenant un gaz ionisable.

Les systèmes d'allumage et régulation des tubes à décharge gazeuse, tels que les tubes fluorescents, sont en général composés de transformateurs et ballasts à bobine et noyau magnétiques présentant de fortes fuites magnétiques, des inductances en séries, des starters ou des filaments chauffés pour permettre l'amorçage des tubes et en réguler l'intensité.

Ils peuvent aussi comporter des fils chauffants et résistances ou encore utiliser des ballasts électroniques haute fréquence, multiplicateurs de tension pour permettre l'amorçage. Ces éléments présentent divers inconvénients tels que poids et encombrement relativement élevés des circuits de stabilisation d'allumage, important échauffement des systèmes selfiques, parasitage et pollution des lignes de courant.

De tels systèmes sont le plus souvent lourds et encombrants, limitant, de ce fait, les possibilités du concepteur lumière

La demande de brevet français 87 07146 décrit un dispositif, doubleur de tension en continu, adapté aux extrémités du tube et en permettant l'allumage sans ballast ou starter.

La demande de brevet français 89 04356 décrit un dispositif doubleur de tension équipé d'un commutateur inversant la polarité de la tension aux bornes du tube de sorte à éviter la dissymétrie de fonctionnement, cause d'un vieillissement prématuré du tube.

L'état de la technique peut également être défini par le document US-A-4.092.562 qui concerne une lampe comprenant un tube fluorescent, une résistance de charge, des moyens de starter et des connections terminales pour connecter une pluralité de lampes ensemble.

Ce système, bien que moins encombrant, utilise encore, d'une part une résistance de charge et d'autre part des moyens de starter. Aucun élément combinant ces deux fonctions n'est utilisé, ce qui permettrait de diminuer encore les coûts de fabrication et l'encombrement de la lampe ainsi équipée.

La présente invention a pour objet un dispositif combinant les fonctions d'aide à l'allumage et de régulation des tubes à gaz, de faible encombrement et de poids réduit, permettant une conception plus libre des luminaires d'éclairage et des systèmes producteurs de lumière comportant un tube fluorescent et un système d'aide à l'allumage et de régulation intégré.

Ce dispositif d'allumage selon l'invention est notamment remarquable en ce qu'il utilise les caractéristiques de résistivité et d'adaptabilité de fabrication des polymères chargés.

A cet effet, la présente invention propose un dispositif d'aide à l'allumage et de régulation pour tubes fluorescents, tels qu'un tube à décharge gazeuse alimentée via deux électrodes par un circuit électrique, chaque électrode étant située à l'une des extrémités du tube, caractérisé par le fait que le circuit électrique comporte une pièce en polymère chargé, cette pièce étant positionnée à proximité dudit tube, et que ladite pièce en polymère chargé fait office de ballast pour le tube avec des fonctions d'aide à l'amorçage et de régulation du fonctionnement correct dudit tube.

Au moins l'une des électrodes est couplée avec un condensateur et un ensemble diode-résistance ayant pour fonction d'amorcer plus facilement la décharge et de réguler la brillance du tube par l'intermédiaire du polymère chargé.

Selon un premier mode de réalisation, le polymère chargé est constitué de polychlorure de vinyle et/ou de nylon avec des inclusions de métal et/ou de noir de carbone.

Selon un second mode de réalisation, le polymère chargé est constitué de polymères tels que le polyacétylène, ionisés.

Les ions utilisés sont constitués par du sodium, de l'iode et/ou du mercure.

Quel que soit le mode de réalisation, la pièce en polymère chargé constitue un carter faisant office de support et de réflecteur pour le tube.

D'autres caractéristiques et avantages de l'invention ressortiront de la description qui suit, donnée à titre indicatif et nullement limitatif et réalisée en se référant aux dessins.

La figure 1 est un schéma général du dispositif selon l'invention.

Les figures 2, 3, 4 et 5 représentent des modes de réalisation du dispositif selon l'invention en fonction des caractéristiques des différents tubes à allumer.

La structure de la pièce en polymère chargé 4 peut être de différentes natures.

La fabrication de polychlorure de vinyle ou de nylon chargés par inclusion de poudres, de fibres métalliques ou de noir de carbone, permet la réalisation de résistances chauffantes et de structures légères écoulant les charges électrostatiques. Ces produits sont connus et qualifiés de polymères conducteurs extrinsèques.

Sont aussi connus les polymères dopés, intrinsèquement conducteurs du fait de la modification de la molécule par inclusion chimique ou électro-chimique de radicaux ionisés. Il y a aussi été montré qu'en dopant certains polymères tels que le polyacétylène avec des ions (sodium, iodure ou mercure), leur conductivité pouvait atteindre des valeurs proches de celle des métaux.

Selon l'invention, l'utilisation des caractéristiques de résistivité des polymères chargés 4 permet de substituer ce produit aux ballasts utilisés pour réguler le fonctionnement des tubes fluorescents, tout en évitant l'utilisation du dispositif complexe qu'est le starter.

De nombreux avantages résultent des caractéristiques physiques du produit qui, par effet de résistance mais également par effet électrostatique, permet l'amorçage du tube fluorescent 1 et par effet Joule en permet le maintien à la température requise pour en optimiser la brillance, ce qui peut avoir un intérêt selon les températures d'utilisation (40°C de point froid).

Le montage même du dispositif selon l'invention limite les possibilités de perturbation ou parasitage des lignes du réseau électrique aux seuls effets inhérents au fonctionnement de la décharge et des électrodes.

La présente invention offre également l'avantage d'un fonctionnement du dispositif quelle que soit la fréquence du réseau où il est connecté. Les produits fabriqués selon le dispositif de l'invention peuvent ainsi être proposés dans des pays où lesdites fréquences sont différentes.

Il est à noter que plus la fréquence est élevée, moins est sensible l'effet stroboscopique.

De plus, le dispositif ne comprenant pas de transformateur à fortes fuites magnétiques, le facteur de puissance de l'ensemble constitué par le tube et son circuit d'allumage est très favorable, sauf si une capacité est utilisée.

Au-delà de ces avantages techniques, le dispositif d'allumage de tube fluorescent 1 réalisé selon l'invention permet de sensibles améliorations tant sur les plans de la fabrication que de la commercialisation de sources d'éclairage.

Les caractéristiques de poids, d'encombrement, de modularité des montages, d'étanchéité, d'antidéflagration des produits fabriqués selon l'invention sont autant d'avantages offerts aux utilisateurs.

On voit sur la figure 1 le schéma du circuit électrique d'allumage de tube à décharge gazeuse selon l'invention.

Il comprend un tube 1 alimenté à partir d'un réseau en courant alternatif et dont les électrodes sont repérées en 2 et 3. L'alimentation en courant alternatif présente l'avantage d'atténuer le noircissement des extrémités des tubes dû à l'effet d'électrolyse et d'en améliorer la durée de vie.

Il comprend également une pièce 4 réalisée en polymère chargé, de forme telle qu'elle peut être positionnée le long du tube 1 de sorte à constituer un carter servant de support et éventuellement de réflecteur pour le tube.

Les extrémités de la pièce 4 sont repérées en 5 et 6 lors de la mise sous tension du circuit, une différence de potentiel entre les extrémités 6 et 5 de la pièce 4 est créée par la résistance de celle-ci.

Fabriquée en polymère chargé, la pièce 4 qui permet l'amorçage instantané du tube, a les caractéristiques d'une résistance, quelle que soit la fréquence du réseau (basse ou haute fréquence).

Le niveau de charge du polymère est fonction des caractéristiques de puissance souhaitées et de la montée en température acceptable du dispositif.

Les différentes formes et découpes possibles de la pièce 4 optimisent les caractéristiques thermiques et de puissance du dispositif.

L'extrémité 5 de la pièce 4 est reliée à l'électrode 3 du tube 1. Le tube 1 est positionné auprès de la pièce 4, ce qui permet la modification de la résistance de la paroi extérieure et modifie la répartition du champ électrique à l'intérieur de la lampe. Ces modifications des lignes de force électriques, dues à la pièce 4 conduisent à l'amorçage du tube 1 qui devient conducteur. Le circuit électrique est fermé lorsque l'électrode 2 du tube 1 est relié au secteur. La position de la pièce 4 auprès du tube 1 favorise la montée en brillance de celui-ci. Cette accélération de la mise en régime constitue un élément tout-à-fait intéressant, en particulier en éclairage domestique. Pour des régimes où la température du point froid du tube deviendrait supérieure à 50°C, l'efficacité globale du système serait légèrement diminuée, il faut cependant noter que la diminution au-delà de 50°C est nettement moins rapide que le gain réalisé au-dessous de la température optimale. L'utilisation d'un amalgame permet par ailleurs de caler le fonctionnement de la lampe sur la température la plus favorable au compromis vitesse de mise en régime/efficacité.

Dans un premier mode de réalisation présenté en figure 1, le dispositif est particulièrement destiné à des tubes de dimensions telles que les électrodes sont assez proches. Le faible poids du dispositif et son encombrement réduit en permettant l'utilisation dans divers domaines du luminaire et décoratif, d'intérieur et extérieur.

De multiples utilisations possibles du dispositif résultent aussi de possibilités de connexion de plusieurs tubes successifs grâce à un ensemble de formules d'assemblage.

Le rôle de l'effet électrostatique demeure quelle que soit la dimension des tubes. Cependant, plus les électrodes des tubes sont éloignées, plus il est nécessaire pour claquer le milieu isolant et pour créer une décharge électrique de disposer d'une tension électrique élevée entre les électrodes, en même temps que d'une réserve de charges électriques.

Pour ce faire, un condensateur 7, monté en série avec la pièce 4 et une diode 9, est chargé en continu au travers d'une résistance 8. Présenté en figure 2, ce dispositif étant sous tension, lorsque le gaz du tube 1 est ionisé, le tube étant alors conducteur, le condensateur 7 se décharge entre les électrodes 3 et 2 du tube 1 en provoquant l'amorçage.

La pièce 4 et le condensateur 7 maintiennent alors la brillance du tube, la résistance 8 et la diode 9 se trouvant pratiquement hors circuit du fait de la haute impédance de la résistance 8.

Avantageusement, ce même circuit composé du condensateur 7 de la résistance 8 et de la diode 9 peut être monté sur chaque électrode 2 et 3 du tube 1 au travers des pièces 10 et 11 constituant un dédoublement de la pièce 4. Ce montage présenté en figure 3 permet un doublement de tension favorisant l'amorçage du tube.

De la même façon, pour les tubes présentant les dimensions les plus grandes, peuvent être employés des montages multiplicateurs de puissance de la décharge, la pièce 4 conservant ses caractéristiques et son rôle, fonction du rapport entre les proportions de charge du polymère et les caractéristiques de longueur, de volume et de puissance du dispositif.

Ces montages connus sont réalisés au moyen de ponts de diodes et sont schématisés en figure 4.

On peut également prévoir d'inclure, dans le circuit, selon le schéma présenté en figure 5, les condensateurs 12 et 13 pilotés par les commutateurs 14 et 15, de sorte à modifier la brillance du tube.

De la même façon, il y a lieu de noter que le dispositif, selon l'invention, représenté à la figure 1, où il n'y a ni condensateur, ni résistance, ni diode, permet d'utiliser avec les tubes à décharge gazeuse des variateurs d'intensité, pilotés manuellement ou au moyen d'une horloge et éventuellement par diverses sortes de capteurs, lumineux ou sonores. Peut ainsi être obtenue, la variabilité d'intensité lumineuse de la source d'éclairage.

Selon les figures 4 et 5, les circuits électriques peuvent de structures plus complexes en proposant une pluralité de diodes D1, D2, D3 et D4 et de condensateurs C1 et C2.

### REFERENCES

1. Tube fluorescent
2. Electrode du tube 1
3. Autre électrode du tube 1
4. Pièce en polymère chargé
5. Extrémité de la pièce 4
6. Autre extrémité de la pièce 4
7. Condensateur
8. Résistance
9. Diode
10. Première pièce en polymère chargé
11. Seconde pièce en polymère chargé
12 et 13. Condensateurs
14 et 15. Commutateurs
D1 à D4. Autres diodes
C1 et C2. Autres condensateurs

## Revendications

1. Dispositif d'aide à l'allumage et régulation pour tubes fluorescents, tels qu'un tube (1) à décharge gazeuse alimenté via deux électrodes (2 et 3) par un circuit électrique, chaque électrode (2 ou 3) étant située à l'une des extrémités du tube (1), caractérisé par le fait
que le circuit électrique comporte une pièce en polymère chargé (4), cette pièce (4) étant positionnée à proximité dudit tube (1) et,
que ladite pièce en polymère chargé (4) fait office de ballast pour le tube (1), avec des fonctions d'aide à l'amorçage et de régulation du fonctionnement correct dudit tube (1).

2. Dispositif, selon la revendication 1, caractérisé par le fait
qu'au moins l'une des électrodes (2 ou 3) est couplée avec un condensateur (7) et un ensemble diode (9)-résistance (8) ayant pour fonction d'amorcer plus facilement la décharge et de réguler la brillance du tube (1) par l'intermédiaire du polymère chargé (4).

3. Dispositif selon l'une quelconque des revendications 1 ou 2, caractérisé par le fait
que le polymère chargé (4) est constitué de polychlorure de vinyle et/ou de nylon avec des inclusions de métal et/ou de noir de carbone.

4. Dispositif selon l'une quelconque des revendications 1 ou 2, caractérisé par le fait
que le polymère chargé (4) est constitué de polymères, tels que le polyacétylène, ionisés.

5. Dispositif selon la revendication 4, caractérisé par le fait
que les ions utilisés sont constitués par du sodium, de l'iode et/ou du mercure.

6. Dispositif selon l'une quelconque des revendications 1 à 4, caractérisé par le fait
que la pièce en polymère chargé (4) constitue un carter faisant office de support et de réflecteur pour le tube (1).

## Patentansprüche

1. Hilfsvorrichtung für das Anzünden und Regulieren von Leuchtstoffröhren wie einer Gasentladungsröhre (1), die von einem Stromkreis über zwei Elektroden (2 und 3) gespeist wird, wobei jede Elektrode (2 oder 3) an einem Ende der Röhre (1) sitzt, dadurch gekennzeichnet, daß
der Stromkreis ein Bauteil aus verstärktem Polymer (4) aufweist und dieses Bauteil (4) in unmittelbarer Nähe dieser Röhre (1) positioniert ist, und
dieses Bauteil aus verstärktem Polymer (4) als Vorschaltgerät für die Röhre (1) dient und Hilfsfunktionen für das Anzünden und Regulieren des einwandfreien Betriebs der besagten Röhre (1) übernimmt.

2. Vorrichtung nach Anspruch 1, dadurch gekennzeichnet, daß
mindestens eine der Elektroden (2 oder 3) an einen Kondensator (7) und eine Einheit aus Diode (9)-Widerstand (8) geschaltet ist, deren Funktion in einer einfacheren Entladungseinleitung und in der Regulierung der Leuchtkraft der Röhre (1) durch das verstärkte Polymer (4) besteht.

3. Vorrichtung nach einem der Ansprüche 1 oder 2, dadurch gekennzeichnet, daß
das verstärkte Polymer (4) aus Polyvinylchlorid und/oder Polyamid mit Metall- und/oder Ruß-Einschlüssen besteht.

4. Vorrichtung nach einem der Ansprüche 1 oder 2, dadurch gekennzeichnet, daß
das verstärkte Polymer (4) aus ionisierten Polymeren wie Polyacetylen besteht.

5. Vorrichtung nach Anspruch 4, dadurch gekennzeichnet, daß
die verwendeten Ionen aus Natrium, Jod und/oder Quecksilber bestehen.

6. Vorrichtung nach einem der Ansprüche 1 bis 4, dadurch gekennzeichnet, daß
das Bauteil aus verstärktem Polymer (4) eine Wanne bildet, die als Träger und Reflektor für die Röhre (1) dient.

## Claims

1. Device to assist in starting and regulating fluorescent tubes, such as a gaseous discharge tube (1) supplied by two electrodes (2 and 3) from an electrical circuit, each electrode (2 or 3) being located at one of the ends of the tube (1), characterized by the fact
that the electric circuit comprises a member of loaded polymer (4), this member (4) being located adjacent said tube (1) and,
that said member of loaded polymer (4) serves as a ballast for the tube (1), to function to aid in starting and regulation of the correct operation of said tube (1).

2. Device, according to claim 1, characterized by the fact
that at least one of the electrodes (2 or 3) is coupled with a condenser (7) and a diode (9)-resistance (8) assembly having for its function to start more easily the discharge and to adjust the brilliance of the tube (1) by means of the loaded polymer (4).

3. Device according to any one of claims 1 or 2, characterized by the fact
that the loaded polymer (4) is constituted of polyvinyl chloride and/or nylon with inclusions of metal and/or carbon black.

4. Device according to any one of claims 1 or 2, characterized by the fact
that the loaded polymer (4) is constituted of ionized polymers, such as polyacetylene.

5. Device according to claim 4, characterized by the fact
that the ions used are constituted of sodium, iodine and/or mercury.

6. Device according to any one of claims 1 to 4, characterized by the fact
that the member of loaded polymer (4) constitutes a frame serving as a support and as a reflector for the tube (1).
